# EUROPÄISCHE PATENTSCHRIFT

(11) **EP 1 030 002 B1**
(45) Veröffentlichungstag und Bekanntmachung des Hinweises auf die Patenterteilung: **21.11.2001**
(21) Anmeldenummer: 00101830.8
(22) Anmeldetag: 29.01.2000
(51) Int. Cl.: E04D 13/17

(54) **First- oder Gratenlüftungselement und Verfahren zu seiner Herstellung**
Ventilating element for roof ridge or roof edge and process for making the same
Elément d'aération de faîte ou d'arête de toit et son procédé de fabrication

(30) Priorität: 16.02.1999 DE 19906460
(43) Veröffentlichungstag der Anmeldung: 23.08.2000
(73) Patentinhaber: HAUSprofi Bausysteme GmbH, 72250 Freudenstadt (DE)
(72) Erfinder: Schürmann, Wolfram, 58456 Witten (DE); König, Peter, 72250 Freudenstadt (DE)
(74) Vertreter: KOHLER SCHMID + PARTNER

(56) Entgegenhaltungen:
- EP-A- 0 341 343
- DE-A- 4 413 869
- DE-A- 19 733 230
- DE-U- 29 813 884
- FR-A- 2 526 067

## Beschreibung

Die vorliegende Erfindung betrifft ein First- oder Gratentlüftungselement, bestehend aus einem zur Anbringung auf einer First- oder Gratlatte vorgesehenen und aus einzelnen, vorzugsweise ein Gitter, Gewebe oder Geflecht bildenden Filamenten aufgebauten Mittelteil und sich beidseitig an das Mittelteil anschließenden Seitenteilen, die auf Dacheindeckungen auflegbar sind.

Ein derartiges First- oder Gratentlüftungselement ist beispielsweise aus der DE-A-38 25 348 A1 oder der DE-A-197 33 230 bekannt geworden.

First- oder Gratentlüftungselemente werden im Dachbereich verwendet, um den zwischen der First- oder Gratlatte und den Dacheindeckungen verbleibenden Spalt abzudichten. Dieser Spalt zwischen First- oder Gratlatte und Dacheindeckung verläuft rechts und links der First- oder Gratlatte in Längsrichtung des Dachfirstes. Durch das First- oder Gratentlüftungselement wird das Eindringen von Regenwasser, Schnee, Ungeziefer oder Unrat in den Dachinnenraum nach Möglichkeit verhindert. Gleichzeitig soll durch das Frist- oder Gratentlüftungselement auch eine ausreichende Entlüftung des Dachinnenraumes ermöglicht werden, um den Dachstuhl gegen fäulnisbedingte Beschädigungen zu schützen.

Der vorliegenden Erfindung liegt die Aufgabe zugrunde, eine sichere und leicht herstellbare Verbindung zwischen einem Mittelteil und einem Seitenteil eines First- oder Gratentlüftungselements zu schaffen.

### Vorteile der Erfindung

Diese Aufgabe wird erfindungsgemäß durch ein First- oder Gratentlüftungselement gelöst, dessen Filamente des Mittelteils aus einem gegenüber einem seitlichen Rand der Seitenteile härteren Werkstoff jeweils in das weichere Material eines Seitenteils eingedrückt und mit diesem Material kraftschlüssig verbunden sind. Durch das Eindrücken eines härteren Materials (Mittelteil) in ein weicheres Material (Seitenteil) entsteht eine Verbindung, die eine hohe Zugfestigkeit aufweist, obwohl keine externen separaten Verbindungsmittel, wie Kleber, Klammern oder dergleichen eingesetzt wurden. Die Verbindung ist mehr als ausreichend, um das First- oder Gratentlüftungselement bestimmungsgemäß einsetzen zu können.

Es können die unterschiedlichsten Materialien für das Mittelteil und die Seitenteile in Frage kommen. Bevorzugt sind die nachfolgenden Materialkombinationen: aus einem Kunststoff oder Verbundwerkstoff mit einem Seitenteil aus Weichmetall; aus einem Hartmetall mit einem Seitenteil aus Weichmetall.

Die Aufgabe wird auch durch ein Verfahren zur Herstellung eines First- oder Gratbelüftungselements gelöst, bei welchem die Filamente des Mittelteils aus einem gegenüber dem Seitenteil härteren Werkstoff überlappend über einem seitlichen Rand eines Seitenteils angeordnet und in dieses weichere Material eingedrückt werden. Das Verfahren läßt sich leicht in eine kostengünstige Serienproduktion zur Herstellung von First- oder Gratentlüftungselementen umsetzen. Das erfindungsgemäße Verfahren kann aber auch generell zur Verbindung zweier flächenhafter Teile (Mittelteil und Seitenteil) eingesetzt werden.

Bei dem Verfahren wird das Mittelteil aus Filamenten, bevorzugt aus einem Gitter oder Gewebe in das Material eines Seitenteils eingedrückt. Dies führt zu einer regelrechten Einbettung einzelner Filamente des Gitters, Gewebes oder Geflechts. Bei der technischen Umsetzung des Verfahrens wird der seitliche Rand des Mittelteils mit Hilfe einer Presse, eines Stempels oder einer Walze in den Rand eines Seitenteils eingedrückt.

Die Verbindung des Mittelteils mit dem Seitenteil kann noch verbessert oder verstärkt werden, indem der seitliche Rand des Seitenteils durch Falze zweifach umgeknickt ist, so daß der seitliche Rand des Mittelteils zwischen den Falzen eingeklemmt ist.

Dei dem Verfahren können die Filamente in das Material des Seitenteils eingreifen. Das weichere Material des Seitenteils kann die Filamente ggf. auch übergreifen, so daß diese im weicheren Material des Seitenteils fest verankert sind. Je nach Stärke des Eindrückens kommt es zu einem kraftschlüssigen Zusammenwirken des härteren Materials des Mittelteils und dem weicheren Material des Seitenteils.

### Zeichnung

Ein Ausführungsbeispiel der Erfindung ist in der schematischen Zeichnung dargestellt und wird anhand der nachfolgenden Beschreibung erläutert. Die Figuren der Zeichnung zeigen:
- **Fig. 1**: eine dreidimensionale Ansicht eines im Dachbereich angebrachten Firstentlüftungselements;
- **Fig. 2**: eine vereinfachte Darstellung der Herstellung der Verbindung des Mittelteils mit einem Seitenteil des Firstentlüftungselements nach Fig. 1.

### Beschreibung eines Ausführungsbeispiels

Aus der **Figur 1** ist ersichtlich, wie ein Firstentlüftungselement **1** beispielsweise im Firstbereich eines Dachstuhls angeordnet sein kann. Das Firstentlüftungselement 1 besitzt ein Mittelteil 2, das luftdurchlässige Bereiche 2a und 2b umfaßt und über einen Mittelstreifen 2c auf einer Firstlatte 4 befestigt ist. An das Mittelteil 2 schließen sich jeweils Seitenteile an, die durch einen Streifen 3a bzw. 3b aus Weichmetall ausgebildet sind. Seitliche Ränder 5a, 5b des Mittelteils 2 sind in das Material der Streifenränder 6a, 6b eingedrückt und mit diesen verpresst. Im befestigten Zustand des Firstentlüftungselements 1 liegt das Mittelteil 2 mit seiner Mittelteilunterseite auf der Lattenoberseite der Firstlatte 4 auf. Die Metallstreifen 3a und 3b können an ihrer Unterseite 7a, 7b mit Klebemitteln versehen sein, so daß die Metallstreifen 3a und 3b auf der Dacheindeckung 8 verklebbar sind. Die Metallstreifen 3a und 3b besitzen im hergestellten Zustand des Firstentlüftungselements 1 eine plissierte, wellenförmige Kontur, die die Anpassung an die Form der Dacheindeckung 8 leicht durchführbar macht. Die Metallstreifen 3a und 3b sind aus einem weichen Metall hergestellt, so daß die seitlichen Ränder 5a, 5b des Mittelteils 2 aus einem harten Kunststoffgewebe gut mit den Streifenrändern 6a, 6b der Metallstreifen 3a, 3b verpresst und kraftschlüssig verbunden sind, ohne separate Befestigungsmittel einzusetzen. Das Mittelteil 2 ist gitterartig aufgebaut, so daß sich einzelne Filamente gut mit dem Metallstreifen 3a, 3b verbinden können. Die Filamente sind in das weichere Material des Metallstreifens 3a, 3b eingedrückt, wobei das Material die Freiräume zwischen den Filamenten ausfüllt und eine Verbindung zwischen den Filamenten schafft.

**Fig. 2** zeigt eine vereinfachte Darstellung des Verfahrens zur Herstellung der Verbindung des seitlichen Randes 5b des Mittelteils 2 mit dem Streifenrand 6b. Der Streifenrand 6b weist zwei umgeknickte Falze 9 und 10 auf, zwischen denen der seitliche Rand 5b des Mittelteils 2 eingelegt ist. Diese Bereiche des Mittelteils 2 und des Metallstreifens 3b können mit Hilfe der Walzen 11 und 12 derart zusammen gepreßt werden, daß eine Verbindung des Randes 5b mit dem Streifenrand 6b entsteht. Das härtere Material des Randes 5b wird in das weichere Material des Streifenrandes 6b hineingedrückt. Filamente des Mittelteils 2 werden in das Weichmetall, vorzugsweise Blei, des Metallstreifens 3b eingebettet und im Material verankert. Durch den Walzvorgang entsteht ein dünner, ggf. folien- oder filmartiger Streifenrand 6b, der mit dem seitlichen Rand 5a einen Materialverbund bildet.

### BEZUGSZEICHENLISTE

- 1: Firstentlüftungselement
- 2: Mittelteil
- 2a: luftdurchlässiger Bereich
- 2b: luftdurchlässiger Bereich
- 2c: Mittelstreifen
- 3a: Metallstreifen
- 3b: Metallstreifen
- 4: Firstlatte
- 5a: seitlicher Rand
- 5b: seitlicher Rand
- 6a: Streifenrand
- 6b: Streifenrand
- 7a: Unterseite
- 7b: Unterseite
- 8: Dacheindeckung
- 9: Falz
- 10: Falz
- 11: Walze
- 12: Walze

## Patentansprüche

1. First- oder Gratentlüftungselement (1), bestehend aus einem zur Anbringung auf einer First- (4) oder Gratlatte vorgesehenen und aus einzelnen, vorzugsweise ein Gitter, Gewebe oder Geflecht bildenden Filamenten aufgebauten Mittelteil (2) und sich beidseitig an das Mittelteil (2) anschließenden Seitenteilen (3a, 3b), die auf Dacheindeckungen (8) auflegbar sind, **dadurch gekennzeichnet, daß** die Filamente des Mittelteils (2) aus einem gegenüber einem seitlichen Rand (6a, 6b) der Seitenteile (3a, 3b) härteren Werkstoff jeweils in das weichere Material eines Seitenteils (3a, 3b) eingedrückt und mit diesem Material kraftschlüssig verbunden sind.

2. First- oder Gratbelüftungselement nach Anspruch 1, **dadurch gekennzeichnet, daß** die Filamente aus einem Kunststoff oder Verbundwerkstoff und die Seitenteile (3a, 3b) aus Weichmetall hergestellt sind.

3. First- oder Gratbelüftungselement nach Anspruch 1, **dadurch gekennzeichnet, daß** die Filamente aus einem Hartmetall und die Seitenteile (3a, 3b) aus Weichmetall hergestellt sind.

4. Verfahren zur Herstellung eines First- oder Gratbelüftungselements (1) nach dem Oberbegriff des Anspruchs 1, **dadurch gekennzeichnet, daß** die Filamente des Mittelteils (2) aus einem gegenüber dem Seitenteil (3a, 3b) härteren Werkstoff überlappend über einem seitlichen Rand (6a, 6b) eines Seitenteils angeordnet werden und in dieses weichere Material eingedrückt werden.

5. Verfahren nach Anspruch 4, **dadurch gekennzeichnet, daß** die Filamente des Mittelteils (2) mit Hilfe einer Presse in den Rand (6a, 6b) eines Seitenteils (3a, 3b) eingedrückt werden.

6. Verfahren nach Anspruch 4, **dadurch gekennzeichnet, daß** der seitliche Rand (5a, 5b) des Mittelteils (2) mit Hilfe einer Walze (11, 12) in ein Seitenteil (3a, 3b) eingedrückt wird.

7. Verfahren nach einem der Ansprüche 4 bis 6, **dadurch gekennzeichnet, daß** der seitliche Rand (6a, 6b) des Seitenteils (3a, 3b) durch Falze (9, 10) zweifach umgeknickt ist, und daß die Filamente des Mittelteils (2) zwischen den Falzen (9, 10) eingeklemmt werden.

## Claims

1. Ventilation element (1) for the ridge or arris of a roof, consisting of a central part (2) provided to be mounted on a ridge (4) or arris bar and formed of individual filaments, preferably forming a grid, fabric or weave, and lateral parts (3a,3b) joining on both sides the central part (2) which can be disposed onto the roofings (8), **characterized in that** the filaments of the central part (2) of a material which is harder compared with a lateral edge (6a,6b) of the lateral parts (3a,3b) are pressed in each case into the softer material of a lateral part (3a,3b) and are connected with this material in a non-positive fashion.

2. Ventilation element for the ridge or arris of a roof according to claim 1, **characterized in that** the filaments are produced from a plastic material or composite material and the lateral parts (3a,3b) are produced from a soft metal.

3. Ventilation element for the ridge or arris of a rood according to claim 1, **characterized in that** the filaments are produced from a hard metal and the lateral parts (3a,3b) are produced from a soft metal.

4. Method of producing a ventilation element (1) for the ridge or arris of a roof in accordance with the preamble of claim 1, **characterized in that** the filaments, made from a harder material than the lateral part (3a,3b), of the central part (2) are disposed such that they overlap the lateral edge (6a,6b) of a lateral part and are pressed into said softer material.

5. Method according to claim 4, **characterized in that** the filaments of the central part (2) are pressed into the edge (6a,6b) of a lateral par (3a,3b) by means of a press.

6. Method according to claim 4, **characterized in that** the lateral edge (5a,5b) of the central part (2) is pressed into a lateral part (3a,3b) by means of a roller (11,12).

7. Method according to any one of the claims 4 through 6, **characterized in that** the lateral edge (6a,6b) of the lateral part (3a,3b) is folded down twice (9,10) and that the filaments of the central part (2) are clamped between the folds (9,10).

## Revendications

1. Élément d'aération de faîte ou d'arête (1), comprenant une partie médiane (2) prévue pour être montée sur une latte de faîte ou d'arête (4) et constituée de filaments individuels formant de préférence un grillage, un tissu, ou un treillis, et des parties latérales (3a, 3b) qui se raccordent des deux côtés à la partie médiane (2) et susceptibles d'être posées sur des éléments de couverture de toiture (8), **caractérisé en ce que** les filaments de la partie médiane (2) en matériau plus dur par rapport à une bordure latérale (6a, 6b) des parties latérales (3a, 3b) sont enfoncés dans le matériau plus tendre d'une partie latérale (3a, 3b), et sont reliés par coopération de forces avec ce matériau.

2. Élément d'aération de faîte ou d'arête selon la revendication 1, **caractérisé en ce que** les filaments sont produits en matière plastique ou en matériau composite, et **en ce que** les parties latérales (3a, 3b) sont produites en métal tendre.

3. Élément d'aération de faîte ou d'arête selon la revendication 1, **caractérisé en ce que** les filaments sont produits en métal dur, et ce que les parties latérales (3a, 3b) sont produites en métal tendre.

4. Procédé pour la fabrication d'un élément d'aération de faîte ou d'arête (1) selon le préambule de la revendication 1, **caractérisé en ce que** les filaments de la partie médiane (2) en un matériau plus dur par rapport à la partie latérale (3a, 3b) sont agencés en chevauchement sur une bordure latérale (6a, 6b) d'une partie latérale, et sont enfoncés dans ce matériau plus tendre.

5. Procédé selon la revendication 4, **caractérisé en ce que** les filaments de la partie médiane (2) sont enfoncés à l'aide d'une presse dans la bordure (6a, 6b) d'une partie latérale (3a, 3b).

6. Procédé selon la revendication 4, **caractérisé en ce que** la bordure latérale (5a, 5b) de la partie médiane (2) est enfoncée à l'aide d'un cylindre (11, 12) dans une partie latérale (3a, 3b).

7. Procédé selon l'une des revendications 4 à 6, **caractérisé en ce que** la bordure latérale (6a, 6b) de la partie latérale (3a, 3b) est rabattue deux fois par des plis (9, 10), et **en ce que** les filaments de la partie médiane (2) sont serrés entre les plis (9, 10).
